# EUROPÄISCHE PATENTSCHRIFT

(11) **EP 0 232 440 B1**
(45) Veröffentlichungstag und Bekanntmachung des Hinweises auf die Patenterteilung: **09.05.1990**
(21) Anmeldenummer: 86101504.8
(22) Anmeldetag: 05.02.1986
(51) Int. Cl.: H01R 4/24

(54) **Klemmenblock**
Clamping terminal block
Bloc de connexion par serrage

(43) Veröffentlichungstag der Anmeldung: 19.08.1987
(73) Patentinhaber: C.A. Weidmüller GmbH & Co., D-32760 Detmold (DE)
(72) Erfinder: Jassmann, Rolf, D-4830 Gütersloh 1 (DE); Furgeri, Klaus Peter, D-4930 Detmold (DE)
(74) Vertreter: Loesenbeck, Karl-Otto, Dipl.-Ing.

(56) Entgegenhaltungen:
- GB-A- 2 002 599
- US-A- 4 169 647

## Beschreibung

Die Erfindung betrifft einen Klemmenblock zum Anschluß von Einzelleitem an Flachbandleitungen, mit einem die Einzelleiteranschlüsse aufweisenden Klemmenblock, einem Flachbandleiteranschluß und einem den Klemmenblock und den Flachbandleitungsanschluß aufnehmenden, festsetzbaren Unterteil, in dem eine Durchsteckführung für die Flachbandleitung vorgesehen ist und den Einzelleiteranschlüssen des Klemmenblockes isolationsdurchdringende Kontakte zugeordnet sind, für die in dem Unterteil zu der Durchsteckführung verlaufende Führungskanäle vorgesehen sind und die Einzelleiteranschlüsse im Klemmenblock in einem nach dem Flachbandleitungsraster ausgelegten Rasterversatz angeordnet sind.

Bei einem bekannten Klemmenblock der gattungsgemäßen Art (US-A 4 169 647) ist der Aufbau zwar bereits sowohl mechanisch wie auch elektrisch vereinfacht, da aufgrund dieser Ausgestaltung die Flachbandleitung nicht mehr mit einem Steckverbinder zu versehen ist und das entsprechende Buchsenelement als Gegenstück ebenfalls in Fortfall kommt und hierdurch auch die Zahl der Kontaktstellen herabgesetzt ist, doch ist der Fertigungsaufwand insoweit immer noch hoch, als im Hinblick auf die erheblich variierenden, jeweils sich in der Praxis ergebenden Polzahlen viele bezüglich der Polzahl und damit der Dimensionierung unterschiedliche Klemmenblocks mittels jeweils dafür anzufertigender teurer Werkzeuge hergestellt und bevorratet werden müssen.

Der vorliegenden Erfindung liegt daher die Aufgabe zugrunde, die Herstellung derartiger Klemmenblocks zu vereinfachen. Die erfindungsgemäße Lösung besteht darin, daß der Klemmenblock aus Einzelscheiben aufgebaut ist, die jeweils eine Mehrzahl von im Rasterversatz versetzt hintereinander angeordneten Einzelanschlüssen mit den zugeordneten isolationsdurchdringenden Kontakten beinhalten.

Der Herstellungsaufwand ist hierdurch erheblich reduziert, da dank dieses Aufbaus der eigentliche Klemmenblock jeweils in der gewünschten Polzahl aus den immer in ihrem Aufbau gleichen Einzelscheiben je nach Bedarf zusammengesetzt werden kann. Bezüglich des eigentlichen Klemmenblockes ist der Werkzeugaufwand gering, da nur ein Werkzeug für die Herstellung der Einzelscheiben benötigt wird. Lediglich das Unterteil zur Aufnahme des eigentlichen Klemmenblockes muß noch für jede Leiterbreite separat gefertigt werden.

Die Herstellung ist ferner auch dadurch vereinfacht und damit verbilligt, daß man die Einzeischeiben, die zum eigentlichen Klemmenblock zusammengefügt werden, problemlos seitlich offenhalten kann und die in den Einzelscheiben unterzubringenden Metallteile daher in besonders einfacher Weise von der Seite her in die aus Isolierstoff bestehenden Einzelscheiben eingelegt werden können.

Weitere bevorzugte Ausgestaltungen, die auf eine weitere bauliche Vereinfachung sowie eine Vereinfachung der Anschlußarbeiten bei einem derartigen Klemmenblock gerichtet sind, sind in den Unteransprüchen gekennzeichnet.

Ein Ausführungsbeispiel eines Klemmenblockes gemäß der Erfindung wird nachstehend unter Bezugnahme auf die Zeichnung näher beschrieben.

Es zeigen
Figur 1 eine schematisierte, perspektivische, teilweise geschnittene Teildarstellung eines derartigen Anschlußklemmenblockes,
Figur 2 die erfindungsgemäße Zusammensetzung des Klemmenblockes aus Einzelscheiben; jeweils in einem Rasterversatz der Einzelleiteranschlüsse,
Figur 3 eine Teilschnittdarstellung durch die Verbindungszone eines isolationsdurchdringenden Kontaktes mit einem der Leiter der Flachbandleitung,
Figur 4 ein Rasterschema des Rasterversatzes der Einzelleiteranschlüsse im Klemmenblock.

Der Klemmenblock zum Anschließen von Einzelleitern an Flachbandleitungen hat ein Unterteil 1, an dem Mittel zu seiner Festsetzung beispielsweise auf einer Normtragschiene oder an ebenen Flächen vorgesehen sind.

Im unteren Bereich des Unterteiles 1 ist eine der Breite einer anzuschließenden Flachbandleitung 3 angepaßte Durchsteckführung 4 vorgesehen. Aus herstellungstechnischen Gründen kann das Unterteil 1 mehrteilig ausgebildet sein und ein spezielles Innenteil haben, das im wesentlichen die Durchsteckführung 4 definiert, wobei in einem Rahmengehäuse des Unterteiles 1 dann auf der Einführungsseite die Durchsteckführungen 4 offen münden, während die rückwärtige Rahmenseite des Unterteiles 1 geschlossen sein kann, um einen Anschlag zu bilden und damit die Einstecktiefe für die Flachbandleitung 3 zu definieren.

Abweichend hiervon ist es auch möglich, ein in der Ebene der Durchsteckführung für die Flachbandleitung geteiltes Unterteil vorzusehen und die beiden Teilstücke lösbar, im Verhältnis zueinander beispielsweise deckelartig klappbar miteinander zu verbinden, wobei die zugeklappte Stellung verrastbar oder verriegelbar ist. Hierbei kann das Einfädeln der Flachbandleitung in das Unterteil entfallen. Die Flachbandleitung kann bei aufgeklapptem Unterteil eingelegt werden und der Klemmenblock insgesamt an beliebiger Stelle der Erstreckung der Flachbandleitung auf diesem angeordnet werden.

Die Anordnung beinhaltet ferner den eigentlichen Klemmenblock 5 mit den Einzelleiteranschlüssen 6. Diese können beispielsweise aus Zugbügeln 7 mit Klemmschrauben 8 gebildet sein. Allen Einzelleiteranschlüssen 6 sind isolationsdurchdringende Kontakte 9 zugeordnet, beispielsweise in Form von an die Zugbügel 5 angeformten Doppelmesserkontakten, die durch den Klemmenblock 5 nach unten in Richtung auf die Durchsteckführung 4 zu verlaufen. In dem Unterteil 1 sind für alle isolationsdurchdringenden Kontakte 9 Führungskanäle 10 vorgesehen, wie in Figur 3 gezeigt. Die Führungskanäle 10 münden zunächst in der Durchsteckführung 4, sind aber auch noch ein wenig über diese hinaus nach unten verlängert, so daß die Doppelmesser nach dem Eindrücken in die Flachbandleitung 3 und der Durchdringung der Isolierung mit entsprechender Kontaktnahme mit dem betroffenen Leiter der Flachbandleitung bequem Platz haben, wie ebenfalls in Figur 3 illustriert.

Bezüglich der Relativlagen des eigentlichen Klemmenblockes 5 zum Unterteil 1 sind sowohl eine Vorverrastung wie eine Endverrastung vorgesehen, um die Handhabung zu vereinfachen. Hierzu kann beispielsweise am eigentlichen Klemmenblock 5 auf zwei gegenüberliegenden Seiten je eine Rastlippe 11 angeformt sein, für die am entsprechenden Innenwandungsbereich des Unterteiles 1 zwei abständig übereinander angeordnete Rastaufnahmen 12 und 13 vorgesehen sind. Der Klemmenblockhersteller kann die Anordnung so ausliefern, daß die Rastlippe 11 zunächst in der oberen Rastaufnahme 12 verrastet ist, in welcher Stellung die Doppelmesser der isolationsdurchdringenden Kontakte 9 noch nicht an die Durchsteckführung 4 heranreichen. Wird aus dieser Stellung mit Hilfe eines Spezialwerkzeuges anwenderseitig der eigentliche Klemmenblock 5 im Unterteil 1 nach unten gedrückt, durchdringen die Doppelmesser der isolationsdurchdringenden Kontakte 9 die Isolierungen der Flachbandleitung 3 unter Kontaktierung, bei gleichzeitiger Verrastung dieser Endstellung durch Einschnappen der Rastlippe 11 in der unteren Rastaufnahme 13.

Wie in Figur 2 illustriert, ist erfindungsgemäß der Klemmenblock 5 aus Einzelscheiben 14 aufgebaut. Die Einzelscheiben 14 können zu Klemmenblocks beliebiger Polzahl zusammengefügt werden. Die Einzelscheiben 14 sind zweckmäßig seitlich offen, wie in Figur 1 angedeutet, um die die Einzelleiteranschlüsse 6 bildenden Metallteile von der Seite her einlegen zu können. Insbesondere zur Erzielung einer raumsparenden kontakten Bauweise auch im Hinblick darauf, daß derartige Klemmenblocks zum Anschluß von Einzelleitem an Flachbandleitungen häufig im Rahmen von Schaltanlagen mit ihren beengten räumlichen Verhältnissen Einsatz finden, sind die Einzelleiteranschlüsse 6 in den Einzelscheiben 14 im Klemmenblock 5 in einem Rasterversatz angeordnet, der nach dem vorgegebenen Flachbandleitungsraster ausgelegt ist. Bei grundsätzlich freier Anzahl für die Unterbringung von Einzelleiteranschlüssen 6 mit ihren zugeordneten isolationsdurchdringenden Kontakten 9 innerhalb einer Einzelscheibe 14 hat sich in der Praxis die Zusammenfassung von vier Einzelleiteranschlüssen 6 in einer Einzelscheibe 14 als zweckmäßig erwiesen. Die Figur 2 illustriert einen derartigen Rasterversatz. Mit a sei das vorgegebene Flachbandleitungsraster gekennzeichnet. Innerhalb eines Rasterversatzes beträgt der Versatz zwischen dem ersten Leiteranschluß 6 und den weiteren drei Einzelleiteranschlüssen 6 einer Einzelscheibe 14 dann jeweils a, 2a und 3a, wobei sich die Breite einer Einzelscheibe 14 jeweils in ihren verschiedenen Versatzebenen auf 4a beläuft. Das derzeit handelsübliche Flachbandleitungsraster beträgt 1,27 mm. Innerhalb der Einzelscheibe 14 lassen sich die Versatzmaße von 1,27 mm, sowie dem Zweifachen und dem Dreifachen davon, noch gut verwirklichen und die Gesamtbreite der Einzelscheibe 14 jeweils in ihren verschiedenen Versatzebenen beträgt dann 5,08 mm und damit eine Breite, bei der sich die gängige Ausgestaltung der Einzelleiteranschlüsse in Form von Schraubanschlüssen oder Federanschlüssen noch verwirklichen läßt.

Am rechten und linken Ende der Anreihung eines derart aus Einzelscheiben 14 aufgebauten Klemmenblockes 5 werden dann entweder als spezielle Endstücke ausgebildete Einzelscheiben eingesetzt, die einen Materialausgleich für den Versatz haben, oder es werden, wenn man hier einen glattwandigen Abschluß haben will, beispielsweise spezielle Endstücke 15 zur seitlichen Begrenzung der Anreihung vorgesehen.

Im dargestellten Ausführungsbeispiel sind die in den Einzelscheiben 14 des Klemmenblockes 5 im Rasterversatz angeordneten Einzelleiteranschlüsse 6 in einer Höhenlage verblieben. Abweichend hiervon besteht auch die Möglichkeit, innerhalb der vier Versatzebenen der Einzelscheiben 14 auch noch einen Versatz in der Höhe von Ebene zu Ebene durchzuführen, so daß beispielsweise von Ebene zu Ebene die jeweils in den Ebenen liegenden Einzelleiteranschlüsse 6 höher liegen als in der vorhergehenden Ebene. Dies kann das Anschließen der Einzelleiter in den zahlreichen Einzelleiteranschlüssen 6 erleichtern.

## Patentansprüche

1. Klemmenblock zum Anschluß von Einzelleitem an Flachbandleitungen, mit einem die Einzelleiteranschlüsse (6) aufweisenden Klemmenblock (5), einem Flachbandleiteranschluß und einem den Klemmenblock (5) und den Flachbandleitungsanschluß aufnehmenden, festsetzbaren Unterteil (1), in dem eine Durchsteckführung (4) für die Flachbandleitung (3) vorgesehen ist und den Einzelleiteranschlüssen (6) des Klemmenblockes (5) isolationsdurchdringende Kontakte (9) zugeordnet sind, für die in dem Unterteil (1) zu der Durchsteckführung (4) verlaufende Führungskanäle (10) vorgesehen sind und die Einzelleiteranschlüsse (6) im Klemmenblock (5) in einem nach dem Flachbandleitungsraster (a) ausgelegten Rasterversatz angeordnet sind, dadurch gekennzeichnet, daß der Klemmenblock (5) aus Einzelscheiben (14) aufgebaut ist, die jeweils eine Mehrzahl von im Rasterversatz versetzt hintereinander angeordneten Einzelanschlüssen (6) mit den zugeordneten isolationsdurchdringenden Kontakten (9) beinhalten.

2. Klemmenblock nach Anspruch 1, dadurch gekennzeichnet, daß die Einzelleiteranschlüsse (6) der Einzelscheiben (14) von Rasterversatzebene zu Rasterversatzebene zusätzlich auch in der Höhe versetzt angeordnet sind.

3. Klemmenblock nach einem der vorhergehenden Ansprüche, dadurch gekennzeichnet, daß in den Einzelscheiben (14) jeweils vier Einzelleiteranschlüsse (6) mit ihren zugehörigen isolationsdurchdringenden Kontakten (9) angeordnet sind und bei einem Flachbandleitungsraster (a) der Versatz in dem Raster zwischen dem ersten Einzelleiteranschluß (6) und den drei weiteren Einzelleiteranschlüssen a, 2a und 3a beträgt, wobei die Breite einer Einzelscheibe in ihren verschiedenen Versatzebenen jeweils insgesamt 4a beträgt.

## Claims

1. A terminal block for connecting individual conductors to flat strip cables comprising a terminal block (5) which has the individual conductor connections (6), a flat strip conductor connection and a fixable bottom portion (1) which accommodates the terminal block (5) and the flat strip cable connection and in which there is provided a through passage means (4) for the flat strip cable (3) and associated with the individual conductor connections (6) of the terminal block (5) are insulation-penetrating contacts (9) for which guide passages (10) extending to the through passage means (4) are provided in the bottom portion (1) and the individual conductor connections (6) are disposed in the terminal block (5) in a pattern of displaced relationship which is matched to the displaced relationship (a) of the flat strip cable characterised in that the terminal block (5) is made up from individual plates (14) which each include a plurality of individual connections (6) with the associated insulation-penetrating contacts (9), the individual connections (6) being arranged in succession in displaced relationship in the displaced-relationship pattern.

2. A terminal block according to claim 1 characterised in that the individual conductor connections (6) of the individual plates (14) are also arranged in displaced relationship in respect of height from one plane of the displaced-relationship pattern to another.

3. A terminal block according to one of the preceding claims characterised in that four individual conductor connections (6) with their associated insulation-penetrating contacts (9) are arranged in each of the individual plates (14) and, with a displaced relationship (a) in the flat strip cable, the displacement in the displaced-relationship pattern between the first individual conductor connection (6) and the three further individual conductor connections is a, 2a and 3a, wherein the width of an individual plate, in its various planes of displaced relationship, is respectively a total of 4a.

## Revendications

1. Bloc de bornes pour le raccordement de conducteurs individuels à des lignes en ruban, avec un bloc de bornes (5) présentant les branchements de conducteurs individuels (6), un branchement de lignes en ruban, et une partie inférieure (1) immobilisable, qui reçoit le bloc de bornes (5) et le branchement de lignes en ruban, et dans laquelle est prévu un guidage traversant (4) pour les lignes en ruban (3), et des contacts (9) traversant l'isolation sont associés aux branchements de conducteurs individuels (6) du bloc de bornes (5), contacts pour lesquels sont prévus, dans la partie inférieure (1), des canaux de guidage (10) s'étendant jusqu'au guidage traversant (4), et les branchements de conducteurs individuels (6) sont disposés dans le bloc de bornes (5) selon un décalage de trame conçu en fonction de la trame (a) des lignes en ruban, caractérisé en ce que le bloc de bornes (5) est constitué de plaquettes individuelles (14) qui contiennent chacune une multiplicité de branchements individuels (6), munis des contacts associés (9) traversant l'isolation, qui sont disposés les uns à la suite des autres en étant décalés selon le décalage de trame.

2. Bloc de bornes selon la revendication 1, caractérisé en ce que les branchements de conducteurs individuels (6) des plaquettes individuelles (14) sont en outre disposés également décalés en hauteur, d'un plan de décalage de trame à l'autre.

3. Bloc de bornes selon l'une quelconque des revendications précédentes, caractérisé en ce que quatre branchements de conducteurs individuels (6), munis de leurs contacts associés (9) traversant l'isolation, sont à chaque fois disposés dans les plaquettes individuelles (14), et pour une trame (a) des lignes en ruban, le décalage dans la trame entre le premier branchement de conducteur individuel (6) et les trois autres branchements de conducteurs individuels (6) est respectivement égal à a, 2a et 3a, la largeur totale d'une plaquette individuelle dans ses différents plans de décalage étant à chaque fois de 4a.
